# EUROPÄISCHE PATENTSCHRIFT

(11) **EP 1 169 754 B1**
(45) Veröffentlichungstag und Bekanntmachung des Hinweises auf die Patenterteilung: **08.09.2004**
(21) Anmeldenummer: 00903937.1
(22) Anmeldetag: 28.02.2000
(51) Int. Cl.: H01R 43/28

(54) **VERFAHREN ZUM STEUERN EINER KABELBEARBEITUNGSVORRICHTUNG, KABELBEARBEITUNGSVORRICHTUNG UND SYSTEM MIT EINER KABELBEARBEITUNGSVORRICHTUNG**
METHOD FOR CONTROLLING A CABLE TREATING DEVICE, CABLE TREATING DEVICE AND SYSTEM ENCOMPASSING SUCH A CABLE TREATING DEVICE
PROCEDE DE COMMANDE D'UN DISPOSITIF DE TRAVAIL DE CABLES, DISPOSITIF DE TRAVAIL DE CABLES APPROPRIE ET SYSTEME MUNI D'UN DISPOSITIF DE TRAVAIL DE CABLES

(30) Priorität: 08.04.1999 CH 65499
(43) Veröffentlichungstag der Anmeldung: 09.01.2002
(73) Patentinhaber: Schleuniger Holding AG, 3608 Thun (CH)
(72) Erfinder: ROHRBACH, Jörn, CH-3303 Jegenstorf (CH); SCHLOSSER, Daniel, CH-3604 Thun (CH)
(74) Vertreter: Rosenich, Paul, Dipl.-Ing.
(86) Internationale Anmeldenummer: PCT/IB2000/000214
(87) Internationale Veröffentlichungsnummer: WO 2000/062381

(56) Entgegenhaltungen:
- US-A- 3 973 600
- US-A- 4 663 822
- US-A- 5 063 974
- US-A- 5 343 605

## Beschreibung

Die Erfindung betrifft ein Verfahren gemäss dem Oberbegriff des Anspruches 1 und eine Vorrichtung gemäss dem Oberbegriff des Anspruches 10 eine spezielle Coilingvorrichtung für die Vorrichtungen gemäss dem Anspruch 10, sowie ein System gemäss Anspruch 28.

Eine Kabelbearbeitungsvorrichtung im Sinne der Erfindung ist eine Vorrichtung zum Bearbeiten eines Kabels, so dass dieses an seiner Oberfläche oder seiner Geometrie oder in seiner Lage gegenüber dem ursprünglichen Zustand verändert ist. Sie verfügt meistens über eine entlang einer Kabelvorschubachse angeordneten erste Kabelvorschubvorrichtung, ein Kabelbearbeitungswerkzeug (in der Regel mindestens ein Messer, Crimpwerkzeug oder ein Druckkopf o.dgl.). Häufig verfügt sie über eine zweite Kabelvorschubvorrichtung, wobei beide Kabelvorschubvorrichtungen das Kabel in wenigstens eine, häufig auch entgegen diese eine erste Vorschubrichtung verschieben können, während das Kabelbearbeitungswerkzeug zwischen den Vorschubbewegungen Kabelbearbeitungshandlungen vornimmt.

Unter Kabelbearbeitungsmaschinen versteht man im wesentlichen eine Kabelbearbeitungsvorrichtung zum Einschneiden und/oder Abisolieren und/oder Ablängen eines Kabels bzw. wenigstens eines Kabelendes des Kabels.

Die Erfindung ist nicht auf eine solche Vorrichtung eingeschränkt. Sie umfasst auch Vorrichtungen, die das Kabel lediglich durchtrennen (Cutter) oder transportieren (Feeder).

Unter Coilingvorrichtung versteht man eine Vorrichtung zum Coilen eines Kabels. Sie verfügt in der Regel über eine Coilingpfanne oder einen Coilingteller, in der bzw. auf dem ein Coil entsteht, und über einen Antrieb, der Coilingpfanne bzw. Coilingteller antreibt. Eine Coilingpfanne entspricht dabei einem Coilingteller mit einer Umfangswand_zum seitlichen Stützen eines Coils. In der nachfolgenden Beschreibung sind beide grundsätzlich auswechselbar zu verstehen. Normalerweise bleiben die Coilingpfannen bzw. Coilingteller vor Ort an der Coilingvorrichtung; bei besonderen Ausführungsbeispielen können solche Coilingpfannen oder Coilingteller auch für die weitere Verarbeitung mit dem Coil verbunden bleiben, wobei sie wie Paletten als Transportunterlage verwendet werden können.

Unter Coilen versteht man das zu einem Coil Wickeln eines Kabels. Ein Coil ist ein in mehreren Lagen etwa ringförmig abgelegtes Kabel. Es liegt meistens in mehreren Lagen und hat zwei Kabelenden (ein Kabelstück-Anfang und ein Kabelstück-Ende), in der Regel jedoch keinen Trage- bzw. Spulenkörper. Unter Kabel versteht man im Rahmen der Erfindung wenigstens einen elektrischen oder lichtoptischen Leiter, der nach aussen mit einer Isolation versehen ist. Typische Kabelbearbeitungsmaschinen im Sinne der Erfindung sind sogenannte "Cut and Strip" Automaten oder Cutter, wie sie z.B. unter der Bezeichnung CS 9050, CS9100, PS9500 Powerstrip oder OC3950 durch die Anmelderin auf den Markt gebracht wurden.

Typische "Cut and Strip"- Automaten verfügen über Antriebsrollen, Antriebsbänder oder andere Antriebsvorrichtungen, die ein Kabel entlang einer ersten Förderachse zunächst in eine Transportrichtung fördern und dann im Zuge der Abisoliervorgänge auch wieder gegen die erste in die entgegengesetzte zweite Transportrichtung fördern, um die einzelnen Abisolierschritte - zumeist an beiden Kabelenden eines Kabelstückes - durchzuführen.

Beim Coilen geht es im Sinne eines bevorzugten Ausführungsbeispieles der Haupterfindung in erster Linie nun darum, solche langen, an beiden Enden abisolierte oder nur abgeschnittene, Kabelstücke zu einem Coil zu formen, um sie leichter transportier-, speicher- bzw. weiterverarbeitbar zu machen.

Die SU-916012B beschreibt eine Draht-Coilingmaschine mit einer Coilingpfanne, in die noch vor dem Coilen ein U-förmiges Bindeband eingelegt wird, um vor dem Herausnehmen des fertigen Coils diesen zu binden und derart noch transportfähiger zu machen. Der Draht wird dabei durch eine drehende Vorrichtung in die Pfanne gelegt. Der Aufbau ist als Zusatz zu Drahtwalz- bzw. Drahtziehvorrichtungen gedacht, bei denen aufgrund des Produktionsablaufes jeweils nur eine Vorschubrichtung auftritt.

Die US-4372141 beschreibt eine andere Draht-Coilingvorrichtung mit einer integrierten Schneidvorrichtung für den Draht. Die Vorschubgeschwindigkeit des Drahtes wird durch zwei über ein Getriebe angetriebene Antriebsrollen erzeugt. Die Vorschubgeschwindigkeit ist mechanisch synchronisiert und variiert hinsichtlich des Coilbetriebs und des Schneidbetriebes. Die Verwendung dieser Draht-Coilingvorrichtung als Zusatz zu einer Kabelabisoliervorrichtung ist nicht vorgesehen. Wie bei der SU-B funktioniert der Aufbau mit nur einer Vorschubrichtung für den Draht.

Eine andere Form der Synchronisierung (Taktsynchronisierung) zwischen Kabelbearbeitungs- und Coilingvorrichtung ist in der US-4663822 aus 1987 angegeben. Dort steuert ein einziger, programmierbarer elektronischer Controller alle Antriebe. Eine Weiche schaltet den Kabelweg zwischen zwei Kabelkanälen zu zwei wählbaren Coilingpfannen. Die beiden Coilingpfannen werden von einem Motor über eine Kupplung angetrieben, die wahlweise und wechselweise in Eingriff gebracht bzw. gelöst wird. Der elektronische Controller erfasst über einen Längenmesssensor den Kabelvorschub und über einen Näherungsschalter die Stellung der Kabelkanäle. Er synchronisiert die Antriebe über die Ansteuerung elektropneumatischer Steuerkolben. Ein Steuerkolben verschiebt z.B. den Kabelkanal zwischen zwei den jeweiligen Coilingpfannen zugeordneten Positionen. Zwei weitere Steuerkolben bedienen die je eine Kupplung zwischen dem ständig rotierenden Motor und den Colingpfannen. Ein getakteter, synchroner Ablauf ist somit möglich, sofern es während der Kabelbearbeitung nicht zu Schlupf- bzw. Vorschubverlusten kommt. In den Coilingpfannen selbst ist ein Spiel möglich, da die Kabel freifliegend eingeschossen werden. Unerwünschte Reibungen bzw. Kabelbeschädigungen können nicht gänzlich ausgeschaltet werden. Das freifliegende Einlegen ermöglicht es nicht, exakt reproduzierbare Coilformen zu erzielen.

Eine zusätzliche, ebenso durch den Controller gesteuerte Scheibenbremse ist vorgesehen, um eine rotierende Coilingpfanne abzubremsen, sobald sie nicht mehr angetrieben wird. Insofern kennt dieser Aufbau nur zwei Betriebszustände der Coilingpfannen: rotierend mit voller Geschwindigkeit oder eingebremst. Ein intelligent gesteuerter Antrieb mit variierbaren Geschwindigkeiten, Beschleunigungsmomenten oder variablen Bremsmomenten bzw. Vorschubumkehr ist trotz elektronischem Controller jedoch nicht vorgesehen.

Abgesehen davon ist dieser Aufbau von der Bedienung bzw. Programmierung her ziemlich aufwendig. So muss der einzige Controller mit allen ergebnisrelevanten Parametern bedient werden. Eine Umprogrammierung muss stattfinden, wenn Geräte an der Peripherie (Zusatzgeräte) gewechselt werden. Aber auch selbst wenn nur Betriebsparameter am Hauptwerkzeug bzw. an den Vorschüben gewechselt werden, müssen entsprechende Änderungen der Betriebsparameter der Zusatzgeräte durch die Bedienperson programmiert werden. Dies ist zeitaufwendig und keinesfalls fehlertolerant. Bevor eine entsprechende Anordnung arbeitsfähig ist, sollten jeweils Versuchsläufe gemacht werden, bei denen u.U. mit Ausschuss zu rechnen ist.

Das Prinzip eines zentralen Computers zur Ansteuerung von mehreren Kabelbearbeitungsvorrichtungen findet auch in der US 5343605 aus 1994 Anwendung. Dort gibt es eine erste Datenleitung (command bus) zum vorgeschalteten Gerät und eine zweite Datenleitung (command bus)zum "Cut and Strip"- Gerät. Von beiden Geräten läuft je eine Datenleitung zum Computer zurück (status bus).Da die Ansteuerung somit einzig vom Computer gemacht wird, muss dessen Programm stets angepasst werden, wenn ein anderes Gerät angeschlossen wird.

Die US-4546675 beschreibt demgegenüber eine komplette Kabel-Schneid- und Abisoliereinheit mit angeschlossenem Coiler, wobei dieser das Kabel auf einen absenkbaren Dorn aufwickelt. Zur Coil-Entnahme wird der Dorn abgesenkt. Nachteilig kann sich dabei ein Reibungswiderstand zwischen dem Coil und dem Dorn auswirken, u.U. zu einer Beschädigung des Kabels führen.

Ein Supportteller wird entlang einer Kabelzuführdüse rauf und runter gefahren, um den Coil geordnet mehrlagig schichten zu können. Dabei misst ein Sensor die Zugspannung im Kabel und steuert in Abhängigkeit davon die Zugkraft an der Aufwickeltrommel. Somit ist dieser ältere Aufbau gegenüber der US'822 theoretisch sensibler hinsichtlich den Erfordernissen eines Kabels beim Coilen. Allerdings ist er stets reaktiv und kann insofern auf schnelle Vorschubänderungen nur verzögert reagieren, was zum Aufbiegen des Kabels oder zu überhöhten Spannungen im Kabel führen kann. Eine Vorschubumkehr ist überhaupt nicht vorgesehen.

Die US-4869437 beschreibt eine Vorrichtung zum Herstellen einer Drahtspule, die um kreisförmig angeordnete Dorne gewickelt und dabei gleichzeitig von einem äusseren Dornenkreis geführt wird. Zur Vermeidung von Entnahmeproblemen einer fertig gewickelten Spule und zur Formgebung von Spulen mit unterschiedlichen Durchmessern sind die Dorne exzentrisch gelagert, so dass sie um ihre Exzenterachse gedreht werden können und dabei die Spule sowohl an ihrem inneren als auch an ihrem äusseren Durchmesser freigeben. Beim Coilen selbst ist nur eine Vorschubrichtung für den Draht vorgesehen.

Die US-4730779 beschreibt anstelle von kreisförmig angeordneten Dornen einen dehnbaren Wickelkörper für das Aufwikkeln von Papiergewebe. Nach dem Aufwickeln wird der Aussendurchmesser des Wickelkörpers reduziert und derart das aufgewickelte Gewebe freigegeben. Eine Lehre für eine optimale Ansteuerung einer Coilingvorrichtung nach einer Kabelbearbeitungsmaschine kann hieraus nicht abgeleitet werden.

Die US-4172374 beschreibt eine Wickelvorrichtung für FederDrähte mit einem Wickelkörper aus zwei radial zueinander verschiebbaren Dornen (Fig.9 und 10). Ein Hinweis auf die Anwendung von verschiebbaren Dornen in Coilingvorrichtungen fehlt.

Die US-4669679 beschreibt eine Kabelschneidvorrichtung mit angeschlossener Coilingvorrichtung mit zwei Coilingpfannen mit je einem zentralen Dorn, um den mit Hilfe von Förderbändern "freifliegend" ein Kabel gewickelt wird. Das Kabel wird nicht lose eingelegt und auch nicht eingespannt, um den Dorn zu umschlingen, sondern von dem Förderband an den Dorn gedrückt gehalten. Sowohl Dorn als auch Förderband geben Vorschub. Dies führt zum Aufwickeln des Kabels. Dabei wird die Drahtzuführdüse entlang der Dornhöhe verfahren, um eine mehrlagige geordnete Kabelschichtung zu erzielen. Die Bewegung der Düse ist geschwindigkeitsgekoppelt mit der Bewegung der Förderbänder. Die Geschwindigkeit des Kabelvorschubs durch die Schneidvorrichtung und in die Coilingvorrichtung ist dabei konstant gehalten. Das durch Schneiden jeweils entstehende neue Kabelende wird automatisch in die jeweils andere Coilingpfanne geleitet, so dass die volle Coilingpfanne zwischenzeitlich entleert werden kann. Da die Kabelbearbeitung lediglich im Schneiden des Kabels besteht, gibt es auch hier keine Berücksichtigung einer Vorschubrichtungsumkehr.

Zur Vermeidung des Aufbiegens des Kabels sind in Zuführkanälen Federklappen angeordnet, die ein Aufbiegen des Kabels verhindern. Der Wickelkörper ist in seinem Aussendurchmesser ebenso reduzierbar, um ein leichtes Abnehmen des Coils zu ermöglichen.

Dieses US-Patent 4669679 zitiert übrigens den umfangreichen Stand der Technik, der in dieser Anmeldung ebenso als zitiert gilt.

Weiters wurden aus dem Stand der Technik die folgenden Publikationen berücksichtigt: EP-B-330840, US-4881393, EP-A-584493, EP-B-396068, EP-A-864524 die jedoch keine nennenswerten Lösungen zur unten angegebenen Problemstellung anbieten.

Eine Coilingvorrichtung mit einer Schneideinrichtung (kein "Cut and Strip" sondern nur "Cutter") ist in der US-4026483 angegeben. Sie verfügt über eine getriebegesteuerte Zuführdüse, die das Kabel gesteuert Lage um Lage auf den Spulenkörper aufträgt. Auch hier läuft das Kabel nur in eine Vorschubrichtung.

Die US-5063974 beschreibt ein automatisches Draht-Schneide-Coiling- und Bindesystem zur Herstellung von Mehrfachdrahtbündeln, bei dem unter anderem eine motorisch betriebene Coilingvorrichtung mit einer pneumatisch betriebenen Klemmvorrichtung das Drahtende um den Dorn wickeln soll. Ebenso ist eine Führungsrolle vorgesehen, die eine ringförmige Führungsnut für einen Draht aufweist, um diesen in Abhängigkeit vom gewünschten Innendurchmesser des Coils zu führen. Eine Abisoliervorrichtung ist nicht vorgesehen. Der Ablauf kann daher mangels einer Hin- und Herbewegung des Drahtes störungsfrei erfolgen. Die Drehgeschwindigkeit der Coilingvorrichtung kann - mangels Vorschubrichtungsänderung - leicht mit der Vorschubgeschwindigkeit abgestimmt werden.

Eine andere Form der Klemmung des Drahtes bzw. Kabelendes findet sich bei einer Coilingvorrichtung der Firma Ramatech, bei der eine Klemmgabel mit konisch zusammenlaufenden Klemmbügeln das Kabelende aufnimmt. Die Klemmbügel bewirken eine Selbstklemmung, deren Klemmpunkt jedoch.nicht positiv definiert ist, so dass es auch zum Durchrutschen des Kabels kommen kann. Ausserdem erfordert die Ramatech-Anordnung das händische Einfädeln des Kabelendes in die Klemmvorrichtung.

Die US-5374005 und die US-5575455 beschreiben eine Coilingvorrichtung, bei der eine optische Glasfaser zu einem Coil in einem Coilingtopf abgelegt wird, indem sie mittels Blasluft aus einer Düse in den drehbaren Topf geblasen wird und sich dort lose um einen Dorn legt. Dieses Verfahren ist nur für dünne, leichte Kabel anwendbar. Der jeweils erzielte Coil ist nicht exakt reproduzierbar.

Die US-5485973 beschreibt ein vergleichbares System, für stärkere Kabel, die über einen Schwanenhals aus dem Zentrum eines Coilingtopfes rotierend in diesen abgelegt werden. Dabei handelt es sich jedoch nicht um ein Coilingsystem zur Herstellung von entfernbaren Coils, sondern um einen Kabelspeicher. Eine Andrückrolle drückt die eingelegten Kabelringe gegen die Grundplatte, so dass sie so dicht wie möglich geschlichtet werden. Ohne die Andrückvorrichtung wäre eine systematische Auffüllung des zylinderringförmigen Hohlraumes des Coilingtopfes nicht möglich. Wegen des Schwanenhalses und der Andrückvorrichtung ist die Entnahme eines Coils bzw. eines aufgewickelten Kabels nicht möglich.

Die EP-A-474152 beschreibt eine Kabelbearbeitungsmaschine, bei der eine schwenkbare, rohrförmige Kabelführungseinrichtung ein Kabel von einer Bearbeitungsstation zu einer im Ablauf nachfolgenden Bearbeitungsstation schwenkt. Solche Kabelführungen werden auch bei bekannten Coilingvorrichtungen mit mehr als einer Coilingpfanne eingesetzt.

Die US-4669679 beschreibt z.B. eine solche Coilingvorrichtung mit zwei Coilingstationen so, dass während ein Coil aus einer Station entnommen wird, in der anderen Coilingstation ein nächster Coil erzeugt wird. Dort wird jedoch nicht der Kabelführungskanal sondern eine vorgeschaltete Weiche verstellt, um das Kabel der jeweils richtigen Coilingpfanne zuzuleiten.

Die Anmelderin brachte unter der Bezeichnung CP1250 eine freistehende Coilingeinrichtung heraus, die ebenso über zwei Coilingpfannen verfügt, in die ebenso über zwei getrennte Führungsröhren mit vorgeschalteter Weiche abwechselnd Kabel eingeführt werden können. Die Coilingpfannen werden motorisch in Rotation versetzt, so dass einschiessende Kabel durch die Reibung an der Coilingpfannenwand mitgenommen und zu einem Coil abgelegt werden. Im Zentrum der Coilingpfannen sind Dorne montiert, die verhindern, dass Kabel in einer von der Kreisform abweichenden Form abgelegt werden können. Der Antrieb der Coilingpfannen ist einstellbar, so dass jeder Anwender seine "optimale" Geschwindigkeit wählen kann. Diese ist in der Regel etwas schneller eingestellt, als es notwendigerweise hinsichtlich der Ableggeschwindigkeit bzw. Einschiessgeschwindigkeit der Kabel in die Coilingpfannen erforderlich wäre. Dies zur Sicherheit, um ein Stocken der Kabelzufuhr und ein Aufbiegen der Kabel sicher auszuschliessen.

Die CP1250 steht somit insofern im Gegensatz zu anderen herkömmlichen Coilingeinrichtungen, die versuchen, die Drehgeschwindigkeit der Coilingpfannen oder sonstigen Aufwickeleinrichtungen an den Bedarf anzupassen, indem z.B. die Kabelzugspannung gemessen wird und anhand des Messergebnisses der Antrieb beschleunigt (Zugspannung fällt ab) oder gebremst (Zugspannung steigt) wird.

Beide bekannten Verfahren orientieren sich somit indirekt an der Verarbeitungsgeschwindigkeit vor der Coilingeinrichtung. Bei der CP1250 wird, wie erwähnt, z.B. eine schnellere Rotation gewählt, als sich aus der vorgängigen Verarbeitung ergeben würde; und bei den Zugmesssystemen wird mittels Regelkreis auf Änderungen der Zuliefergeschwindigkeit, die durch Änderungen in der Zugspannung detektiert werden, reagiert und die Drehzahl angepasst.

Beide bekannten Verfahren bringen Nachteile mit sich: Während es beim einen zu einem Schlupf mit damit verbundener Reibung kommt, die zu Schleifspuren an den Kabeln führen kann, kann es beim anderen Verfahren zu Unregelmässigkeiten, zum Aufbiegen bzw. unerwünschten Straffen kommen, wenn der Regelkreis zu langsam reagiert. Eine schlagartige Dehnspannung kann nachteiligerweise die mechanischen, elektrischen bzw. optischen Eigenschaften eines Kabels negativ beeinflussen.

Die Erfindung stellt sich somit die Aufgabe, ein neues Verfahren bzw. eine neue Vorrichtung zu finden, die die bekannten Nachteile vermeidet und ein gleichförmiges, akkurates Ansteuern von zwei oder mehr Kabelbearbeitungsvorrichtungen, z.B. von Zusatzgeräten an "Cut-and-Strip"-Maschinen erlaubt, die z.B. das zugfreie oder mit definiertem Zug, reproduzierbare Ablegen eines Kabels zu einem Coil erlaubt, ohne andere, aus dem zitierten Stand der Technik bekannte Nachteile aufzuweisen.

Die Kombination der Merkmale des Anspruches 1 löst diese Hauptaufgabe in einem entsprechenden Verfahrensablauf. Die Erfindung ist dabei nicht eingeschränkt auf Kombinationen von Abisoliermaschinen mit Coilingmaschinen. Sie bezieht sich allgemein auf Kabelbearbeitungsmaschinen mit Funktionen, wie sie in den Ansprüchen angegeben sind. Durch die grundsätzliche Unabhängigkeit von Kabelbearbeitungsvorrichtungen voneinander und durch die Zuordnung von je einer Programmsteuerung geht die Erfindung völlig neue Wege. Als Hauptvorteil entfällt das jeweils neue Programmieren der Programmsteuerung der bisher als Hauptgerät behandelten Abisoliermaschine.

An eine Kabelbearbeitungsvorrichtung können somit verschiedene Zusatzgeräte angeschlossen werden, die sich die benötigten Informationen vom ersten Gerät abholen und gegebenenfalls Statusinformationen zurückliefern, ohne jedoch zwingend in einem starren "Master-Slave-Verhältnis" von der ersten Programmsteuerung gesteuert zu werden. Bei der Erfindung kann sich das "Master-Slave-Verhältnis" nach Bedarf - auch mehrfach hintereinander - umkehren, bzw. gänzlich entfallen. So kann z.B. ein Standard-Befehl "Vorschub 10m/s" in einer ersten Programmsteuerung für den Vorschubantrieb an einer "Cut and Strip"-Maschine in einer über eine Schnittstelle nachgeschalteten Coilingvorrichtung über eine zweite Programmsteuerung entweder den Antrieb für eine Drehbewegung einer Coilingpfanne auf eine vergleichbare Vorschubgeschwindigkeit beschleunigen (Slave-Verhältnis). Es kann aber beispielsweise die zweite Programmsteuerung auch selbsttätig der ersten Programmsteuerung zurückmelden: "Dieser Vorschub ist zu schnell für einen Coilvorgang, reduziere den Vorschub auf die Hälfte" (Master-Verhältnis). Das angegebenen Beispiel reduziert den Schutzumfang von Anspruch 1 nicht. Er deckt alle Arten von Kabelbearbeitungsvorrichtungen im Sinne der Erfindung ab.

Der Patentanspruch 2 stellt auf denselben erfindungsgemässen Grundgedanken bzw. auf das gleiche erfinderische Konzept ab, bezieht sich jedoch insbesondere auf Stapel-Coiling- oder Abrollvorrichtungen als Kabelbearbeitungsvorrichtungen (Zusatzgeräte) an anderen Kabelbearbeitungsvorrichtungen.

Die abhängigen Verfahrensansprüche 3 bis 9 geben besondere, weiterentwickelte Verfahrensschritte an.

Der unabhängige Patentanspruch 10 zielt auf eine zusammengesetzte Vorrichtung aus neuartigen Kabelbearbeitungsvorrichtungen, die die gestellten Aufgaben allgemein löst.

Anspruch 12 gibt eine wichtige Änderung gegenüber herkömmlichen Abisoliervorrichtungen an, die eine erfindungsgemässe Ausbildung einer Vorrichtung gemäss Anspruch 10 erleichtert.

Der unabhängige Patentanspruch 28 gibt ein System an, mit dem erfindungsgemäss Kabel verarbeitet werden können.

Die übrigen abhängigen Ansprüche 11 bzw. 13 - 27 geben Verbesserungen, Weiterbildungen bzw. Varianten der Erfindung an.

Die Erfindung umfaßt neben den Steuerungsaspekten von Abisoliervorrichtungen jedoch auch neuartige Ausbildungen einer Coilingvorrichtung, die im Prinzip auch unabhängig von den Steuerungsaspekten zur Anwendung kommen könnten.

So geht es z.B. um ein positives Erfassen und Klemmen des Kabelendes in einer Coilingvorrichtung - wenngleich die nicht zwangsläufig so aussehen muss, wie eine herkömmliche Coilingpfanne, sondern z.B. auch ohne seitliche Wandungen auskommen kann, wie z.B. ein Coilingteller - und um weitere Verbesserungen an Coilingvorrichtungen. Im folgenden wird jeweils Bezug genommen auf "Coilingpfannen", -wobei damit auch "Coilingteller" o.dgl. umfasst sind.

Beim Programmsteuern eines Coilingvorrichtungsantriebes in Abhängigkeit von der Programmsteuerung der Kabelantriebe einer vorgeschalteten Kabelbearbeitungsvorrichtung, geht es insbesondere um die charakteristischen Eigenschaften bzw. Bewegungsabläufe der Kabelbearbeitungsvorrichtung bzw. des transportierten Kabels, wie z.B. Trägheit, Anfahr- und Bremsverhalten, Vorschub und Rückzug usw.

Durch die Erfindung sind beliebige Vorschubrichtungen möglich, ebenso sind auch Anfahrrampen u.dgl. berücksichtigbar. Dies führt zu einem reduzierten Störverhalten und zu einem akkuraten Coilen. Die Coils sind unabhängig von dem vorgängigen Kabelbearbeiten reproduzierbar, gleichförmiger als dies bisher möglich war.

Gemass einer besonderen Ausgestaltung des Verfahrens ist das Programm programmierbar, so dass zusammen mit der Programmierung der Kabelbearbeitungsmaschine auch der Antrieb der Coilingvorrichtung frei programmiert werden kann.

Gemäss einer besonderen Ausgestaltung der Erfindung ermöglicht die eine besondere Datentransfereinheit - in diesem Fall als Schnittstelle zwischen den beiden verbundenen Vorrichtungen ausgebildet (z.B. ein FELD-BUS, insbesondere ein CANBUS - bevorzugt CAN-SELECTRON - PROFIBUS, INTERBUS-S, AS-BUS, LON, ARCNET, EIB, ETHERNET) - dass Statusinformationen vom Hauptgerät zum Zusatzgerät, und umgekehrt, z.B. von der Coilingvorrichtung an die Programmsteuerung der ersten Kabelbearbeitungsvorrichtung und von dort an ein Display geliefert werden. Im nachfolgenden Text und in den Patentansprüchen wird stets nur mehr auf den FELDBUS Bezug genommen, dabei sind jedoch alle oben angegebenen BUS-Systeme mitumfasst.

Grundsätzlich wird das Zusatzgerät (z.B. die Coilingvorrichtung) bzw. dessen Programmsteuerung an einem eigenen Keyboard programmiert. Gegebenenfalls sind über die Datentransfereinheit bzw. über die Schnittstelle und die erste Programmsteuerung jedoch auch Programmbefehle der ersten Kabelbearbeitungsvorrichtung möglich, so dass vom Keyboard der Kabelbearbeitungsvorrichtung sowohl diese als auch gleichzeitig der Coilingvorrichtungsantrieb programmiert werden können und auf einem allfälligen Display auch die Einstellwerte des Coilingvorrichtungsantriebs abbildbar sind. Andererseits liegen im Rahmen der Erfindung Varianten mit einem eigenen Display am Zusatzgerät, auf dem dann z.B. auch Statuswerte des Hauptgerätes darstellbar sind, die direkt über die Schnittstelle geliefert werden.

Es geht bei dem erfindungsgemässen Coilingvorrichtungsantrieb somit nicht - wie im Stand der Technik schon bekannt - um ein getaktetes Ansteuern von Kabelbearbeitungs- und Coilingvorrichtung, sondern es geht um eine intelligente Ansteuerung der Coilingvorrichtung, so dass sie vollständig kompatibel mit der Kabelbearbeitungsmaschine läuft. Das heisst, dass durchaus auch ein nichtgetaktetes Bewegen der Coilingvorrichtung möglich ist. So z.B.: Beim im voraus bekannten Anfahren der Abisoliermaschine kann sich die Coilingpfanne schon programmgesteuert durch die Elektronik in Bewegung setzen, um so Druck-Spannungs-Spitzen des anschiebenden Kabels zu verhindern.

Im Rahmen der Erfindung liegen somit auch tabellengestützte Anfahrrampensteuerungen für den Coilingvorrichtungsantrieb, die Zugspannungsänderungen im Kabel optimal reduzieren helfen. Im Rahmen der Erfindung liegen bei besonderen Ausbildungsvarianten somit auch Brems- und Drehzahlumkehrbetriebsarten für den Coilingvorrichtungsantrieb usw.

Weiter verbesserte Lösungen mit weitergehender Benutzersicherheit und weitergehenden Vorteilen gegenüber dem Stand der Technik ergeben sich aus weiteren technischen Details der neuen Coilingvorrichtung.

Eine gesteuerte Kabelklemmvorrichtung stellt eine sichere Klemmung des Kabelendes bzw. -anfangs sicher und ermöglicht das Erzeugen von reproduzierbaren Coils. Ein vollautomatisches Coilen wird möglich, wenn gemäss einer Weiterbildung der Erfindung die Kabelzuführung zur Coilingvorrichtung programm- und/oder positions- und/oder sensorgesteuert erfolgt. Vor allem für ein positionsrichtiges Binden des Coils ist dies vorteilhaft.

Ein erfindungsgemässer Sensor steht in einer kontrollierten geometrischen Beziehung zur Coilingpfanne bzw. zum Coilingteller. Bevorzugt ist er an einem Sensorarm angebracht, der in einer bestimmten geometrischen Beziehung zu einem programmsteuerbaren Kabelführungskanal steht, so dass er z.B. das Ergebnis der Kabelzuführung durch den Kabelführungskanal überwachen - bzw. rückkoppeln - kann. Abgesehen davon könnte ein solcher Sensor auch gemäss einer besonderen Entwicklung den geometrischen Aufbau eines Kabels und/oder eines Coils erfassen bzw. steuern. Bevorzugt befinden sich Sensorarm und Kabelführungskanal an einer gemeinsamen Achse, jedoch axial versetzt zueinander.

Das Zusammenspiel Kabelführungskanal und Antrieb für Coilingpfanne bzw. Coilingteller ist erfindungsgemäss so ausgelegt, dass nach dem fertigen Erstellen eines Coils das freie Kabelende ein Stück vorübergehend im Kabelführungskanal verbleiben kann. Somit ist sowohl der Kabelanfang des Coils, als auch das Kabelende programmgesteuert reproduzierbar geometrisch festgelegt und stabil in seiner Form gehalten, was das Binden sowie automatische Weiterbearbeiten, des Coils (z.B. das Transportieren) erleichtert.

An sich bekannte Wickeldorne werden bei einer Weiterentwicklung der Erfindung bevorzugt als radial verschiebbare Dorne vorgesehen, die den gewickelten Coil beim Entnehmen spannungsfrei führen. Dabei können bevorzugt entweder die Dorne auch absenkbar sein oder eine Bodenplatte,-die den Coil trägt, anhebbar ausgebildet sein, so dass sich Dorne und Bodenplatte relativ zueinander verschieben und dadurch der Coil besser entfernbar wird. Die Anhebung der Bodenplatte mag dabei insofern bevorzugt sein, als derart der Coil dem Bedienpersonal entgegengehoben wird, was seine Entnahme erleichtert.

Die gemäss einer Weiterbildung vorgesehene sensorgesteuerte Ermittlung des sich aufbauenden Coildurchmessers erlaubt das automatische Regeln der Drehzahl des Coilingpfannenantriebs, um die Kabelgeschwindigkeit an der Coilingvorrichtung an die Geschwindigkeit der Kabelbearbeitungsmaschine anzupassen. Alternativ zur Messung des Coildurchmessers z.B. mittels Lichtschranke, könnte beispielsweise auch die jeweilige Leistungsaufnahme am Coilingpfannenantrieb als Mass für die Drehzahlregulation herangezogen werden. An sich bekannte Verfahren, wie die Messung der Zugspannung im Kabel wären auch denkbar, jedoch sind diese aufgrund der verzögerten Reaktionszeit nicht bevorzugt.

An sich bekannte Doppelcoilingvorrichtungen erlauben ein kontinuierliches Kabelbearbeiten und Coilen, wobei bevorzugt eine neuartige Weiche, die auch unabhängig von den übrigen Erfindungsmerkmalen einsetzbar wäre, angewendet wird. Anstelle bekannter Weichen, die über einen einzigen Einlauftrichter mit zwei unterschiedlichen Ausgängen verfügten, von denen der eine oder andere durch das Schwenken der Weiche in Position gebracht wurde, werden neu programmgesteuert zwei unabhängige Kabelführungskanäle vorgesehen, die jeweils dem Kabelausgang der Kabelbearbeitungsmaschine gegenübergestellt werden - insbesondere durch vertikales oder horizontales Verschieben. Derart wird eine höhere Betriebssicherheit erreicht und ein Verklemmen oder Fehlleiten des Kabels vermieden.

Gemäss einer besonderen Ausgestaltung ist die Kabelweiche auch händisch oder motorisiert entfernbar, so dass allfällige Ausschussproduktion automatisch ausgeworfen werden kann. Ein wenigstens händisches Entfernen erleichtert das Kabeleinlegen sowie Servicearbeiten

Ein erfindungsgemässer motorisch-, und vorzugsweise sensorgesteuerter Kabelführungsarm erhöht die Coilqualität, als er programmgesteuert den Coilaufbau in Zusammenwirken mit der rotierenden Coilingvorrichtung bewirkt. Mehrlagenaufbau, aber auch Endpositionierung des zweiten Kabelendes bzw. des Kabelstückendes werden dadurch optimal gelöst. Insbesondere in Verbindung mit einer neuen, erfindungsgemässen genauen Drehpositionserfassung der Coilingvorrichtung, ist ein solches Endpositionieren des Coils zu Entnahmezwekken einfach möglich.

Im Sinne der Erfindung ist die Anordnung zweier Kabelverarbeitungsvorrichtungen nicht eingeschränkt auf das serielle Anordnen von diesen Vorrichtungen, so dass eine Kabelbearbeitung streng räumlich hintereinander entlang einer generellen Vorschublinie erfolgt. Erfasst sind insbesondere auch parallele Kabelbearbeitungen, bei denen z.B. ein Kabel aus seiner generellen Vorschublinie seitlich versetzt oder verschwenkt wird und dort von einer anderen Kabelbearbeitungsvorrichtung bearbeitet wird und anschliessend wieder in die Vorschublinie eingeschwenkt bzw. versetzt wird.

Weitere Verbesserungen und erfindungsgemässe Details ergeben sich aus der Zeichnung, die ein erfindungsgemässes Ausführungsbeispiel darstellt.

Es zeigen dabei:
- Fig.1: ein Symbolschaltbild eines erfindungsgemässen Aufbaus mit einer Programmsteuerung (Computer) als Datentransfereinheit;
- Fig.2: ein vergleichbares Schaltbild mit einer Schnittstelle als Datentransfereinheit;
- Fig.3: eine erfindungsgemässe Coilingvorrichtung in Schrägansicht;
- Fig.4: ein vergrössertes Detail aus Fig.3: einen Coilingteller;
- Fig.5: ein vergrössertes und explodiertes Detail aus Fig.4: einen Kabelzuführkanal und einen Sensorarm;
- Fig.6: eine Schrägansicht auf die Coilingvorrichtung von Fig.3 von hinten mit teilweise abgedeckten Gehäuseteilen;
- Fig.7: ein Detail aus Fig.6: eine Kabelweiche mit Kabelzuführkanälen und
- Fig.8: einen Aufbau nach Fig.3 mit integrierter Bindevorrichtung.

Die Figuren werden zusammenhängend beschrieben. Gleiche Teile erhalten gleiche Bezugsziffern. Funktionsgleiche Teile erhalten gleiche Bezugsziffern mit unterschiedlichen Indizes. Die Figuren geben nur ein bevorzugtes Ausführungsbeispiel wieder und schränken den Schutzbereich der Patentansprüche und die Offenbarung der Anmeldung nicht ein. Die angeschlossene Bezugszeichenliste ist Bestandteil dieser Figurenbeschreibung. Sie ergänzt mit den übrigen Beschreibungsteilen und mit den Angaben in den Patentansprüchen die Offenbarung der erfinderischen Lehre.

Fig.1 und Fig.2 zeigen auf ein übergeordnetes Prinzip der Erfindung: Zwei grundsätzlich gleichberechtigte Kabelbearbeitungsvorrichtungen 1 und 2 (es können auch mehrere sein, wie nicht dargestellt), sind über eine Datentransfereinheit 5a (eigene Programmsteuerung bzw. Computer) bzw. 5b (besondere Schnittstelle, z.B. FELDBUS, usw.) miteinander verbunden bzw. verbindbar. Jede der Kabelbearbeitungsvorrichtungen 1,2 umfasst eine eigene Programmsteuerung 3,4 im Gegensatz zum Bekannten mit einer zentralen Programmsteuerung in einem Hauptgerät. Diese Programmsteuerungen 3,4,5a sind beeinflussbar durch allenfalls vorgesehene Keyboards 6a,6c oder 6d o.dgl. Weiters sind sie bei Bedarf beeinflussbar durch eingespeiste Messdaten von Sensoren o.dgl. (7a,7b).

Als eine der Neuerungen umfasst die zweite Programmsteuerung 4 ein Programm mit Rechenoperationen (symbolisch mit 24 angedeutet), die aus reinen Status- bzw. Parameterdaten aus der ersten Programmsteuerung 3 Steuerdaten für die zweite Kabelbearbeitungsvorrichtung 2 berechnen. Diese Steuerdaten werden einer Steuerung 11 zugeführt, die z.B. einen Antrieb 25 ansteuert. Der Antrieb 25 ist symbolisch über einen Regelkreis 6b o.dgl. rückgekoppelt, so dass bei Bedarf die echten Antriebsdaten über die Datentransfereinheit 5a oder 5b als Statusinformation der ersten Programmsteuerung 3 zur Information zur Verfügung gestellt werden.

Die erste Programmsteuerung 3 könnte im Rahmen der Erfindung, wie bei der zweiten Programmsteuerung 4 dargestellt, ebenso über entsprechende Rechenoperationen (24) verfügen, wie jedoch in diesem Beispiel nicht dargestellt ist.

Das symbolische Keyboard 6d in Fig.1 ermöglicht in diesem Ausführungsbeispiel die Beeinflussung des Datentransfers zwischen den beiden Kabelbearbeitungsvorrichtungen 1 und 2.

Fig.3 zeigt eine erfindungsgemäss aufgebaute Coilingvorrichtung 2a auf einem Gestell 26. Sie umfasst ein Gehäuse 27, ein Anschlussfeld 28 für den Energieanschluss (Strom, Pressluft o.dgl.), ein Display 29, ein Keyboard 6a, eine symbolisch angedeutete Programmsteuerung 4a mit einer Schnittstelle 5b, eine Steuerung 11, zwei Coilingteller 8a und 8b und eine Abdeckung 20, die wahlweise den einen Coilingteller 8a - wie gezeigt - oder den anderen Coilingteller 8b abdeckt. Eine Sicherheitsschaltung verhindert den Coilingbetrieb eines Coilingtellers 8, wenn die Abdeckung 20 fehlt.

Die Abdeckung 20 ist motorisch über eine Spindelwelle 29 angesteuert, wie aus Fig.6 ersichtlich ist. Zwei Endschalter 30a und 30b sind Teil der erfindungsgemässen Sicherheitsschaltung.

Im hinteren Teil der Coilingvorrichtung 2a ist am Gehäuse 27 eine Kabelweiche 16 montiert, die erfindungsgemäss ausschwenkbar ist. Dazu ist ein Knebel 31 lösbar, worauf die Kabelweiche 16 um eine Schwenkachse 32 abkippbar ist. Durch dieses Abkippen werden die beiden Kabelzuführkanäle 17a und 17b aus dem Bereich des Ausganges 18 einer Kabelbearbeitungsmaschine 1a entfernt. Im eingekippten Zustand liegt stets einer der beiden Kabelzuführkanäle 17a oder 17b dem Ausgang 18 gegenüber. Eine motorische Verstellung 33 (pressluft- oder elektrogesteuert) sorgt programmgesteuert für die richtige Positionierung der Kabelzuführkanäle 17a oder 17b, die anderenends mit je einem Kabelzuführarm 10 verbunden sind, von denen der eine dem rechten Coilingteller 8b und der andere dem linken Coilingteller 8a zugeordnet ist.

Die Coilingteller 8 umfassen einen Boden 14, der bei diesem Ausführungsbeispiel (nicht zwingend) entfernbare Abstandshalter 15 trägt. Ein Coil rastet auf diesen Abstandshaltern 15, so dass eine Bedienperson oder eine Transportvorrichtung oder eine Bindevorrichtung den Coil untergreifen kann.

Er umfasst weiters motorisch (pneumatisch) angesteuerte Wickeldorne 13, die im Coilentnahmezustand dargestellt sind. Im Wickelzustand sind diese Dorne 13 radial nach aussen verschoben, so dass sie den Innendurchmesser des Coils definieren. Einer der Wickeldorne 13 kooperiert mit einer Kabel-Klemmvorrichtung 9, die programmgesteuert ein Kabelende klemmen kann, um den Anfang des Coils genau zu definieren.

Dem Coilingteller 8b räumlich zugeordnet ist der Kabelzuführarm 10, der über einen Kunststoffschlauch mit dem Kabelzuführkanal 17b verbunden ist. Eine vergleichbare Anordnung ist ebenso beim Coilingteller 8a vorgesehen. Das Anheben oder Absenken der Kabelweiche 16 führt somit zum Herstellen einer Verbindung vom Ausgang 18 zum Kabelzuführarm 10 oder zum Kabelzuführarm beim Coilingteller 8a.

Der Kabelzuführarm 10 ist auf einem Kabelführungsarm 19 montiert, der an einer Achse 21 programmgesteuert - vergleichbar einem Plattenspielerarm - schwenkbar ist. Zusätzlich ist er gegebenenfalls noch in seiner Höhe gesteuert verstellbar. Derart lässt sich programmgesteuert ein Coil wickeln.

Überwacht wird dieser Wickelvorgang durch einen lichtoptischen Sensor 7a an einem Sensorarm 34, der axial versetzt zum Kabelführungsarm 19 an der selben Achse gelagert ist.

Fig.5 zeigt den explodierten Aufbau dieses Ausführungsbeispieles mit seinem Schwenkantrieb 35, seinem Gehäuse 36 und der Steuerung 11 für den Schwenkantrieb 35 und weitere Antriebe der Coilingvorrichtung 2a.

Der Kabelführungsarm 19 kann dabei an einer Halterung 37 oben oder unten montiert werden. Die Bauhöhe der Halterung 37 entspricht dabei erfindungsgemäss der Höhe der Abstandshalter 15, so dass der Kabelführungsarm 19 je nach dem Vorhandensein der Abstandshalter 15 oben oder unten an der Halterung 37 montiert wird.

Die Kabelbearbeitungsmaschine 1a ist in Fig.6 nur symbolisch mit einer Kabelvorschubeinheit 22 angedeutet. Sie könnte z.B. durch eine "Cut and Strip"-Maschine, z.B. einer Powerstrip 9500 der Anmelderin gebildet sein.

### Bezugszeichenliste

- 1: erste Kabelbearbeitungsvorrichtung
1a Kabelbearbeitungsmaschine, Kabelabisoliermaschine
- 2: zweite Kabelbearbeitungsvorrichtung;
2a Zusatzgerät, Weiterbearbeitungsvorrichtung, Coilingvorrichtung, Stapel- oder Abrollvorrichtung
- 3: erste Programmsteuerung
- 4: zweite Programmsteuerung;
4a Programmsteuerung des Zusatzgerätes (Coilingvorrichtung)
- 5: Datentransfereinheit;
5a dritte Programmsteuerung (Computer);
5b Schnittstelle;
- 6: Datenquellen, z.B. Dateneingabeeinheiten, wie
6a z.B. Keyboard an zweiter Kabelbearbeitungsvorrichtung;
6b z.B. Regelkreisrückkopplung;
6c z.B. Keyboard an erster Kabelbearbeitungsvorrichtung;
6d z.B. Keyboard an dritter Programmsteuerung;
- 7: Sensor;
7a Sensor an zweiter Kabelbearbeitungsyorrichtung 2;
7b Sensor an erster Kabelbearbeitungsvorrichtung 1;
- 8: Coilingteller;
8a linker;
8b rechter;
- 9: Klemmvorrichtung;
- 10: Kabelzuführarm;
- 11: Steuerung für Zusatzgerät;
- 12: Drehachse des Coils;
- 13: Wickeldorne;
- 14: Boden;
- 15: Abstandshalter;
- 16: Kabelweiche;
- 17: Kabelzuführkanal;
17a für rechten Coilingteller 8b;
17b für linken Coilingteller 8a;
- 18: Ausgang aus Kabelbearbeitungsmaschine 1a;
- 19: Kabelführungsarm;
- 20: Abdeckung;
- 21: Achse für Kabelführungsarm;
- 22: Kabelvorschubeinheit;
- 23: Kabelvorschubrichtung (Pfeil);
- 24: Rechenoperation(en);
- 25: Antrieb;
- 26: Gestell;
- 27: Gehäuse;
- 28: Anschlussfeld;
- 29: Spindelwelle;
- 30: Endschalter;
30a rechts;
30b links;
- 31: Knebel;
- 32: Schwenkachse;
- 33: Motorische Verstellung;
- 34: Sensorarm;
- 35: Schwenkantrieb;
- 36: Gehäuse;
- 37: Halterung
- 38: Kabelbindevorrichtung

## Patentansprüche

1. Verfahren zum Kabelbearbeiten mit einer ersten Kabelbearbeitungsvorrichtung (1) und mindestens einer zweiten Kabelbearbeitungsvorrichtung (2) oder einem Zusatzgerät (2a), wobei die erste Kabelbearbeitungsvorrichtung (1) eine erste Programmsteuerung (3) mit einem ersten Programm aufweist, **dadurch gekennzeichnet, dass** die zweiten Kabelbearbeitungsvorrichtung (2) oder das Zusatzgerät (2a) mit einer eigenen, von der ersten räumlich getrennten zweiten Programmsteuerung (4) mit einem zweiten Programm ausgerüstet wird,
**dass** die zweite Kabelbearbeitungsvorrichtung (2) oder das Zusatzgerät (2a) mit der ersten Kabelbearbeitungsvorrichtung (1) über eine Datentransfereinheit (5) verbunden wird, **und dass** das zweite Programm so ausgebildet wird, dass es über die Datentransfereinheit (5) Daten des ersten Programmes übernimmt und daraus Steuerdaten generiert, mit denen es im Betriebsfall die zweite Kabelbearbeitungsvorrichtung (2) steuert, wobei vorzugsweise wenigstens ein Teil dieser Steuerdaten und/oder andere Daten aus der zweiten Programmsteuerung (4) über die Datentransfereinheit (5) an die erste Programmsteuerung (3) rückgekoppelt werden.

2. Verfahren nach Anspruch 1, wobei als Zusatzgerät (2a) eine Stapel- Coiling- oder Abrollvorrichtung, an einer Kabelbearbeitungsmaschine (1a) mit wenigstens einer Kabelvorschubeinheit (22) und wenigstens einer Kabelbearbeitungseinheit gewählt wird, und wobei das zu bearbeitende Kabel in wenigstens eine Kabelvorschubrichtung (23) verschoben wird, wobei vor, und/oder während der Kabelbearbeitung bzw. während des Kabelvorschubs vorschubrelevante und/oder kabelspezifische erste Prozessdaten (Mess- und/oder Steuerund/oder Kabeldaten) aus der ersten Programmsteuerung (3) an der Datentransfereinheit (5) zur Verfügung gestellt und durch die zweite Programmsteuerung (4a) abgefragt werden, um dann in Kenntnis dieser ersten Steuerdaten in Abhängigkeit von vorgebbaren und/oder gemessenen, ergebnisrelevanten zweiten Steuerdaten, die beabsichtigte oder gemessene Ergebnisse des Zusatzgerätes (2a) betreffen, eine Prozesskalkulation durchzuführen, deren Ergebnis dritte Steuerdaten definiert **und** diese dritten Steuerdaten zur Ansteuerung des Zusatzgerätes (2a) verwendet werden.

3. Verfahren nach Anspruch 1 oder 2, **dadurch gekennzeichnet, dass** als Datentransfereinheit eine dritte Programmsteuerung (5a), z.B. eine Steuerlogik bzw. ein Computer und/oder eine Schnittstelle (5b) gewählt wird, die insbesondere als FELD-BUS ausgebildet ist.

4. Verfahren nach Anspruch 2 oder 3, **dadurch gekennzeichnet, dass** von der zweiten Programmsteuerung (4) ergebnisoder vorschubrelevante Daten aus der Prozesskalkulation oder aus anderen - in die zweite Programmsteuerung (4) einspeisenden - Datenquellen (6) an die erste Programmsteuerung (3) rückgekoppelt werden.

5. Verfahren zum Bearbeiten eines Kabels in einer programmgesteuerten Kabelbearbeitungsmaschine (1) und zum vorgängigen Vorbearbeiten und/oder parallelen und/oder anschliessenden Weiterverarbeiten in einem Zusatzgerät (2a), nach einem der Ansprüche 2 bis 4, **dadurch gekennzeichnet, dass** die zweiten Programmsteuerungen (4a) in dem Zusatzgerät (2a) integriert werden,
**und dass** ihnen wenigstens je ein Programm zugeordnet wird, **und dass** das Programm so programmiert wird, dass es in Abhängigkeit von den Programmschritten in der ersten Programmsteuerung (3), deren vorschubrelevante Werte und/oder Kabeldaten und/oder Bearbeitungsdaten an die Datentransfereinheit (5) liefert und dort abgreift und in dem Zusatzgerät (2a) einen programmgesteuerten Vor- und/oder Parallel- und/oder Weiterbearbeitungsvorgang durchführt,
**wobei** das Programm Messdaten von wenigstens einem Sensor (7) abfrägt, der wenigstens einen Parameter der aktuellen Geometrie oder Lage des Kabels misst und diese Messdaten als zweite Prozessdaten in Abhängigkeit von den ersten Prozessdaten zu den dritten Prozessdaten umrechnet.

6. Verfahren nach einem der vorhergehenden Ansprüche, **dadurch gekennzeichnet, dass** das Zusatzgerät als wenigstens eines der folgenden Geräte ausgebildet ist und die Vorund/oder Parallel- und/oder Weiterverarbeitung in wenigstens einem, diesem Gerät typischen Verarbeitungsschritt erfolgt:
a) Coilingvorrichtung (2a) mit einer Coilingpfanne oder einem Coilingteller (8a),
b) Wire Stacker (Kabelstapler),
c) Prefeeder (Kabelabrolleinheit),
d) Kabelmarkiergerät,
e) Kabelendenbearbeitungsvorrichtung mit Arbeitsschritten wie beispielsweise insbesondere: Twisten, Fluxen, Verzinnen, Löten, Schweissen, Crimpen, Aufpressen von Kontakten oder Hülsen, Aufbringen von Dichtungen, Steckergehäusen usw.
f) Kabelschichtenbearbeitungsgerät, insbesondere mit mechanischen oder thermischen Werkzeugen o.dgl.,
g) Kabeltransportvorrichtung,
h) Abbindevorrichtung.

7. Verfahren nach Anspruch 6, **dadurch gekennzeichnet, dass** das Kabel in der Coilingvorrichtung (2a) von einer mit der Coilingvorrichtung verbundenen Klemmvorrichtung (9) erfasst und programmgesteuert geklemmt wird, vorzugsweise so lange, bis der Coilingvorgang beendet ist, **wobei** die Coilingvorrichtung (2a) während des Verarbeitens durch ihren programmgesteuerten Antrieb Beschleunigungs- und Drehbewegungen in und entgegen der Vorschubrichtungen (23) für das Kabel ausführt, so dass es im Kabel während des gesamten Coilingvorgangs zu einer programmierbaren Zugbelastung innerhalb eines definierten Zugspannungsbereichs kommt, unter Vermeidung der unmittelbaren Messung dieser Zugspannung, **oder wobei** die Coilingvorrichtung (2a) während des Verarbeitens durch ihren programmgesteuerten Antrieb ein geometrisch definiertes, zugfreies Ablegen wenigstens eines Kabelendes und vorzugsweise sämtlicher Kabelwindungen des Coils durchführt.

8. Verfahren nach einem der vorhergehenden Ansprüche, **dadurch gekennzeichnet, dass** vor und/oder während des Bearbeitungs- und Coillaufes die Antriebs-, insbesondere die Vorschubwerte der Kabelbearbeitungsmaschine als erste Prozessdaten die entsprechenden Vorschubwerte der Coilingvorrichtung (2a) über die dritten Prozessdaten in Kenntnis der zweiten Prozessdaten, die insbesondere den aktuellen Coildurchmesser umfassen, beeinflussen um so eine durch die Programmierung eingestellte Kabel-Zugspannung innerhalb eines limitierten Zugspannungsbereichs oder ein zugspannungsfreies Ablegen zu erreichen, ohne vorzugsweise die zugspannung selbst zu messen.

9. Verfahren nach einem der vorhergehenden Ansprüche, **dadurch gekennzeichnet, dass** das hintere Ende eines gecoilten Kabels am Ende des Coilingvorgangs in einem Kabelzuführarm (10) belassen bzw. positioniert wird, und/oder dass am Ende des Coilingvorgangs die Coilingpfanne bzw. der Coilingteller (8) in eine bestimmte Position gedreht wird, so dass mindestens eines der Enden des Kabels an einer bestimmten, vorprogrammierbaren Stelle zu liegen kommt.

10. Vorrichtung aus wenigstens einer ersten Kabelbearbeitungsvorrichtung (1) und wenigstens einer zweiten Kabelbearbeitungsvorrichtung (2), mit einer Datentransfereinheit (5) zwischen den beiden Vorrichtungen (1,2) und einer ersten Programmsteuerung (3) in der ersten Kabelbearbeitungsvorrichtung (1), **dadurch gekennzeichnet, dass**
die zweite Kabelbearbeitungsvorrichtung (2) eine zweite Programmsteuerung (4) aufweist, die mit einem Programm ausgerüstet ist, das im Betriebsfall von der ersten Programmsteuerung (3) über die Datentransfereinheit (5) kabelbearbeitungsrelevante Daten übernimmt und in Steuerdaten für die zweite Kabelbearbeitungsvorrichtung (2) umwandelt.

11. Vorrichtung nach Anspruch 10, **dadurch gekennzeichnet, dass** die erste Programmsteuerung (3) und/oder die zweite Programmsteuerung (4) und/oder die Datentransfereinheit (5) mit wenigstens einer Datenquelle (6) und/oder mit wenigstens einem Sensor (7) verbunden ist, welche geeignet sind, die kabelverarbeitungsrelevanten Daten und/oder die Steuerdaten zu beeinflussen,
**und/oder dass** von der zweiten Programmsteuerung (4) zur ersten Programmsteuerung (3) - vorzugsweise über die Datentransfereinheit (5) - eine Rückkopplung besteht,
**und/oder dass** die Datentransfereinheit als Schnittstelle (5b), insbesondere als FELDBUS, oder als dritte Programmsteuerung (5a), insbesondere als Computer ausgebildet ist.

12. Kabelbearbeitungsvorrichtung nach einem der Ansprüche 10 oder 11, **dadurch gekennzeichnet, dass** die erste und zweite Programmsteuerung (3,4) eine - vorzugsweise als FELD-BUS ausgebildete - Schnittstelle (5b) aufweist und an dieser im Betriebsfall vorschub- und/oder kabelbearbeitungsrelevante Daten abgreifbar zur Verfügung stellt.

13. Vorrichtung zur Durchführung eines Verfahrens nach einem der Ansprüche 1-9 mit einer ersten Kabelbearbeitungsmaschine (1a) mit einer ersten Programmsteuerung (3) und mindestens einem Zusatzgerät (2a), **dadurch gekennzeichnet,**
**dass** der ersten Programmsteuerung eine Datentransfereinheit (5b) für das Übertragen bestimmter vorschub- oder kabelbearbeitungsrelevanter erster Prozessdaten zugeordnet ist,
**dass** wenigstens einem der Zusatzgeräte (2a) eine zweite Programmsteuerung (4a) zugeordnet ist, die an einem ersten Eingang mit der Datentransfereinheit (5b) verbindbar ist,
**dass** die zweite Programmsteuerung (4a) - vorzugsweise im Zusatzgerät (2a) untergebracht ist und zweite Prozessdaten zur Verfügung hat,
**dass** sie gegebenenfalls an einem zweiten Eingang zur Ergänzung der zweiten Prozessdaten mit einer Dateneingabeeinheit (6a) und/oder mit wenigstens einem Sensor (7) verbunden ist,
**und dass** die zweite Programmsteuerung (4a) ein Programm beinhaltet, das die ersten Prozessdaten mit den zweiten Prozessdaten zu dritten Prozessdaten verknüpfbar macht,
wobei die zweite Programmsteuerung (4a) ausgangsseitig mit einer Steuerung (11) für das bzw. für die Zusatzgeräte (2a) verbunden ist und im Betriebsfall die dritten Prozessdaten der Steuerung (11) als Steuerdaten zur Verfügung stellt.

14. Vorrichtung nach Anspruch 13, insbesondere mit einer Coilingvorrichtung (2a) als Zusatzgerät mit wenigstens einer Kabelzuführung (10), wenigstens einem Antrieb und vorzugsweise wenigstens einer Klemmvorrichtung (9) für ein Kabelende, **dadurch gekennzeichnet, dass** die zweite Programmsteuerung (4a) eingangsseitig mit wenigstens einem Sensor (7) für zweite Prozessdaten verbunden ist, der im Betriebszustand wenigstens einen geometrischen Wert des Coils und/oder wenigstens einen Positions- und/oder Geometriewert des Kabels misst,
**und dass** das Programm eine Rechenvorschrift umfasst für das Berechnen von theoretischen Kabelvorschubgeschwindigkeiten und/oder von theoretischen Coilingdrehzahlen als vierte Prozessdaten in Abhängigkeit von Drehzahl bzw. Geschwindigkeit und Radialabstand zur Drehachse (12) bzw. Drehzahl und Coilumfang,
**wobei** die Rechenvorschrift vorzugsweise diese theoretischen Vorschubgeschwindigkeiten bzw. Drehzahlen als vierte Prozessdaten mit den entsprechenden ersten und/oder zweiten Prozessdaten vergleichbar macht, um daraus die dritten Prozessdaten z.B. für eine Drehzahlanpassung zu ermitteln.

15. Coilingvorrichtung für bzw. in einer Vorrichtung nach Anspruch 14, **dadurch gekennzeichnet, dass** die Coilingvorrichtung (2a) eine gesteuerte Klemmvorrichtung (9) für mindestens ein Kabelende
**und/oder** Wickeldorne (13) umfasst, die den Innendurchmesser des Coils bestimmen und beim Entnahmevorgang radial zur Achse des Coils und/oder gegebenenfalls in Achsrichtung des Coils verschiebbar sind.

16. Vorrichtung nach Anspruch 14 bzw. nach Anspruch 15 mit einer Coilingvorrichtung, **dadurch gekennzeichnet, dass** die Coilingvorrichtung (2a) eine Coilingpfanne und/oder einen Coilingteller (8) aufweist,
**und/oder** dass die Coilingpfanne bzw. der Coilingteller (8) einen Boden (14) aufweist, der relativ zu den Wickeldornen (13) in Axialrichtung des Coils verschiebbar ist,
**oder dass** eine automatische Ausgabevorrichtung für den Coil vorgesehen ist, die den Coil geometrisch definiert oder undefiniert entfernbar macht.

17. Vorrichtung nach Anspruch 16, **dadurch gekennzeichnet, dass** die Coilingpfanne bzw. der Coilingteller(8) auf ihrem bzw. seinem Boden (14) entfernbare Abstandshalter (15) aufweist, die den Coil vom Boden (14) so beabstanden, dass der Coil von einer Bedienperson und/oder von einer Entnahmevorrichtung und/oder von einer Bindevorrichtung unter- bzw. hintergreifbar ist.

18. Vorrichtung nach Anspruch 16 oder 17, **dadurch gekennzeichnet, dass** der Coilingvorrichtung (2a) wenigstens eine Kabelbindevorrichtung (38) zugeordnet ist, die im Betriebsfall an wenigstens einer - vorzugsweise programmgesteuert definierten - Position am Coil einen Bindevorgang durchführt.

19. Vorrichtung nach einem der Ansprüche 11-18, **dadurch gekennzeichnet, dass** der Sensor (7) als Coildurchmessersensor **und/oder** als Kabellage- und/oder als Kabelgeometriesensor, vorzugsweise als mechanischer oder optoelektronischer Sensor ausgebildet ist.

20. Vorrichtung nach einem der Ansprüche 16-19, **dadurch gekennzeichnet, dass** zwei benachbart angeordnete Coilingpfannen bzw. Coilingteller (8a,8b) vorgesehen sind, in denen programmgesteuert abwechselnd Coils bildbar sind, wobei beiden Coilingpfannen bzw. Coilingtellern (8a,8b) eine gemeinsame Kabelweiche (16) vorgeschaltet ist, die zwei getrennte, voneinander unabhängige Kabelzuführkanäle (17a,17b) aufweist, die abwechselnd und programmgesteuert einem Kabelausgang (18) der Kabelbearbeitungsmaschine (1a) gegenüberstellbar sind,
**und/oder** dass der oder jeder Coilingpfanne bzw. jedem Coilingteller (8a,8b) ein motorisch gesteuerter Kabelführungsarm (19) zugeordnet ist, der im Betrieb das Kabel mithilfs der dritten Prozessdaten programmgesteuert relativ zur Coilingpfanne bzw. zum Coilingteller (8) positionierbar macht,
**und/oder** dass beiden Coilingvorrichtungen (8) eine gemeinsame Abdeckung (20) zugeordnet ist, die sicherheitsschaltergesteuert jeweils nur die abgedeckte Coilingvorrichtung (8a) zum Rotations- bzw. Coilingbetrieb freigibt.

21. Vorrichtung nach Anspruch 20, **dadurch gekennzeichnet, dass** die Kabelweiche (16) mit wenigstens einem dritten Kabelführungskanal für das Führen eines Kabels nicht zur Coilingpfanne bzw. zum Coilingteller (8) ausgerüstet ist, **und/oder dass** die Kabelweiche (16) - vorzugsweise motorisch oder händisch - entfernbar ist.

22. Vorrichtung nach einem der Ansprüche 16-21, **dadurch gekennzeichnet, dass** jeder Coilingpfanne bzw. jedem Coilingteller (8) ein Kabelzuführarm (10) an einem Kabelführungsarm (19) zugeordnet ist, der an einer Achse (21) schwenkbar ist und in geometrischer Beziehung zu einem mit der zweiten Programmsteuerung (4a) verbundenen Sensor steht, so dass er programmgesteuert ein Kabel während des Coilens führbar und/oder die Coilbildung und/oder das Kabel überwachbar macht.

23. Vorrichtung nach einem der Ansprüche 13-19 oder 21-22, **dadurch gekennzeichnet, dass** sie eine Kabelweiche (16) und wenigstens zwei Kabelführungskanäle umfasst, von denen wenigstens einer für das Zuführen eines Kabels zu der Coilingvorrichtung und wenigstens ein weiterer für das Zuführen eines Kabels nicht zur Coilingvorrichtung vorgesehen ist,
**oder dass** mindestens eine Kabelweiche (16)- vorzugsweise motorisch - entfernbar ist, so dass vorgeschobene Kabel nicht in die Coilingpfanne bzw. auf den Coilingteller (8) gefördert werden.

24. Vorrichtung nach einem der Ansprüche 16-23, **dadurch gekennzeichnet, dass** an der Coilingpfanne oder am Coilingteller (8) ein Positionserfassungssensor (7) angeordnet ist,
**oder dass** der Antrieb der Coilingpfanne bzw. des Coilingtellers (8) so gesteuert ist, dass die Drehlage der Coilingpfanne bzw. des Coilingtellers (8) zur Kabelzuführung feststellbar ist,
**wobei** vorzugsweise die zweite Programmsteuerung (4a) eine Sequenz umfasst, die mindestens eines der Kabelenden des Coils zu Entnahme- oder Bindezwecken an eine definierte Position legbar macht, vorzugsweise durch einen bzw. durch den Kabelführungsarm (19) und/oder durch ein Drehpositionieren der Coilingpfanne bzw. des Coilingtellers (8).

25. Vorrichtung nach einem der Ansprüche 10-24, **dadurch gekennzeichnet, dass** das Programm Tabellen und/oder Rechenvorschriften mit Daten für Anfahrrampensteuerungen umfasst, die zur optimalen Coilingpfannen- bzw. Coilingteller-Antriebssteuerung einsetzbar sind.

26. Vorrichtung nach einem der Ansprüche 16-25, **dadurch gekennzeichnet, dass** der Coilingpfannen- bzw. Coilingtellerantrieb Bremsen umfasst **und/oder** so ausgebildet ist, dass er im Bremsbetrieb betreibbar ist,
**und/oder dass** er mit einem Leistungsaufnahmesensor ausgerüstet ist, der im Betrieb die Leistungsaufnahme des Antriebes überwacht und die Werte zu Steuerzwecken an die zweite Programmsteuerung rückkoppelt.

27. Vorrichtung nach einem der Ansprüche 13-26, **dadurch gekennzeichnet, dass** das Zusatzgerät (2a) der Kabelbearbeitungsmaschine (1a) vor- oder nachgeschaltet ist, **oder dass** das Zusatzgerät der Kabelbearbeitungsmaschine parallelgeschaltet ist.

28. System zum Vorbereiten, Abisolieren und Weiterverarbeiten eines Kabels, wobei einer ersten Kabelabisoliervorrichtung (1a) mindestens eine zweite Kabelvorbereitungsvorrichtung vor- und/oder eine Kabelweiterbearbeitungsvorrichtung (2a) nach- und/oder parallelgeschaltet ist, **dadurch gekennzeichnet, dass** in jeder der Vorrichtungen eine eigene Programmsteuerung (3,4) mit je einem eigenen Programm angeordnet ist, von denen die erste Programmsteuerung (3) der Kabelabisoliervorrichtung (1a) im Betriebszustand über wenigstens je eine Datentransfereinheit (5) erste abisolierund/oder kabel- und/oder vorschubspezifische Prozessdaten an die anderen zweiten Programmsteuerungen (4) zur Verfügung stellt,
**und wobei** das Programm der zweiten Programmsteuerungen (4a) wenigstens eine Rechenvorschrift umfasst, die die ersten Prozessdaten mit weiteren, vorbereitungs- bzw. weiterbearbeitungsspezifischen dritten Prozessdaten verknüpfbar macht, um daraus steuerungsspezifische Prozessdaten für die Antriebe der Vorbereitungs- bzw. Weiterbearbeitungsvorrichtung (2a) abzuleiten.

## Claims

1. Method for cable preparation, comprising a first device (1) for cable preparation and at least one second device (2) for cable preparation or an additional device (2a), the first device (1a) for cable preparation having a first program control (3) with a first program, **characterized in that** the second device (2) for cable preparation or the additional device (2a) is equipped with a separate second program control (4) spatially separated from the first one and having a second program, that the second device (2) for cable preparation or the additional device (2a) is connected to the first device (1) for cable preparation via a data transfer unit (5) and that the second program is designed in such a way that it accepts data of the first program via the data transfer unit (5) and generates therefrom control data by means of which it controls the second device (2) for cable preparation during operation, preferably at least a part of these control data and/or other data from the second program control (4) being fed back via the data transfer unit (5) to the first program control (3).

2. Method according to Claim 1, a stacking, coiling or unwinding device, on a cable preparation machine (1a) having at least one cable feed unit (22) and at least one cable preparation unit, being chosen as additional device (2a), and the cable to be prepared being displaced in at least one cable feed direction (23), the first process data (measured and/or control and/or cable data) relevant to the feed and/or specific to the cable being made available from the first program control (3) on the data transfer unit (5) before and/or during cable preparation or during cable feed and being polled by the second program control (4a) in order then, with a knowledge of these first control data and as a function of specifiable and/or measured second control data which are relevant to the result and relate to the intended or measured results of the additional device (2a), performs [sic] a process calculation, the result of which defines third control data, **and** these third control data being used for actuating the additional device (2a).

3. Method according to Claim 1 or 2, **characterized in that** a third program control (5a), for example a control logic system or a computer and/or an interface (5b), which in particular is in the form of a FIELD BUS, is chosen as the data transfer unit.

4. Method according to Claim 2 or 3, **characterized in that** result- or feed-relevant data from the process calculation or from other data sources (6) - fed into the second program control (4) - are fed back from the second program control (4) to the first program control (3).

5. Method for preparing a cable in a program-controlled cable preparation machine (1) and for prior preparation and/or parallel and/or subsequent further processing in an additional device (2a), according to any of Claims 2 to 4, **characterized in that** the second program controls (4a) are integrated in the additional device (2a), and that at least one program each is coordinated with them, and that the program is programmed [sic] in such a way that, depending on the program steps in the first program control (3), it delivers its feed-relevant values and/or cable data and/or processing data to the data transfer unit (5) and intervenes there and performs a program-controlled prior and/or parallel and/or further preparation operation in the additional device (2a), the program polling measured data of at least one sensor (7) which measures at least one parameter of the current geometry or position of the cable and converts these measured data as second process data, depending on the first process data, into the third process data.

6. Method according to any of the preceding Claims, **characterized in that** the additional device is in the form of at least one of the following devices and the preliminary and/or parallel and/or further processing is effected in at least one processing step typical of this device:
a) coiling device (2a) having a coiling pan or a coiling plate (8a),
b) wire stacker (cable stacker),
c) prefeeder (cable unwinding unit),
d) cable marking device,
e) device for cable end preparation, comprising operations, such as, for example, in particular: twisting, fluxing, tin-plating, soldering, welding, crimping, pressing-on of contacts or sleeves, mounting of seals, plug housings, etc.,
f) device for cable layer preparation, in particular comprising mechanical or thermal tools or the like,
g) cable transport device,
h) binding device.

7. Method according to Claim 6, **characterized in that** the cable in the coiling device (2a) is gripped by a clamping device (9) connected to the coiling device and is clamped under program control, preferably until the coiling process has ended, the coiling device (2a) performing acceleration and rotary movements in the feed directions (23) and in opposite directions to the feed directions for the cable during processing, by the program-controlled drive of said coiling device, so that a programmable tensile load is produced within a defined tension range during the entire coiling process, with avoidance of the direct measurement of this tension, or the coiling device (2a) performing geometrically defined, tension-free laying of at least one cable end and preferably of all cable windings of the coil during processing, by means of the program-controlled drive of said coiling device.

8. Method according to any of the preceding Claims, **characterized in that**, before and/or in the course of preparation and coiling, the drive values, in particular the feed values, of the cable preparation machine, as first process data, influence the corresponding feed values of the coiling device (2a) via the third process data with a knowledge of the second process data which comprise in particular the current coil diameter, and thus to [sic] achieve a cable tension set by the programming, within a limited tension range or tension-free laying, preferably without measuring the tension itself.

9. Method according to any of the preceding Claims, **characterized in that** the rear end of a coiled cable is left or positioned in a cable feed arm (10) at the end of the coiling process, and/or that, at the end of the coiling process, the coiling pan or the coiling plate (8) is rotated into a specific position so that at least one of the ends of the cable comes to rest in a specific, preprogrammable position.

10. Device comprising at least one first device (1) for cable preparation and at least one second device (2) for cable preparation, having a data transfer unit (5) between the two devices (1, 2) and a first program control (3), in the first device (1) for cable preparation, **characterized in that** the second device (2) for cable preparation has a second program control (4), which is equipped with a program which, during operation, accepts data relevant to cable preparation from the first program control (3) via the data transfer unit (5) and converts said data into control data for the second device (2) for cable preparation.

11. Device according to Claim 10, **characterized in that** the first program control (3) and/or the second program control (4) and/or the data transfer unit (5) is connected to at least one data source (6) and/or to at least one sensor (7) which are suitable for influencing the data relevant to cable preparation and/or the control data, and/or that there is a feedback from the second program control (4) to the first program control (3), preferably via the data transfer unit (5), and/or that the data transfer unit is in the form of an interface (5b), in particular in the form of a FIELD BUS, or in the form of a third program control (5a), in particular in the form of a computer.

12. Device for cable preparation according to either of Claims 10 and 11, **characterized in that** the first and second program control (3, 4) has an interface (5b) - preferably in the form of a FIELD BUS - and, during operation, data relevant to feed and/or to cable preparation are made accessible at said interface.

13. Device for carrying out a method according to any of Claims 1-9, comprising a first cable preparation machine (1a) having a first program control (3) and at least one additional device (2a), **characterized in that** a data transfer unit (5b) for transferring specific first process data relevant to feed or to cable preparation is coordinated with the first program control, that a second program control (4a) is coordinated with at least one of the additional devices (2a) and can be connected at a first input to the data transfer unit (5b), that the second program control (4a) is preferably housed in the additional device (2a) and provides second process data, that, to supplement the second process data, said second program control (4a) is optionally connected at a second input to a data input unit (6a) and/or to at least one sensor (7), and that the second program control (4a) contains a program which makes it possible to combine the first process data with the second process data to give third process data, the second program control (4a) being connected on the output side to a control (11) for the additional device (2a) or for the additional devices (2a) and, during operation, providing the third process data to the control (11) as control data.

14. Device according to Claim 13, in particular having a coiling device (2a) as the additional device with at least one cable feed (10), at least one drive and preferably at least one clamping device (9) for a cable end, **characterized in that** the second program control (4a) is connected on the input side to at least one sensor (7) for second process data which, in the operating state, measures at least one geometric value of the coil and/or at least one position value and/or geometric value of the cable, and that the program comprises a computational instruction for calculating theoretical cable feed velocities and/or theoretical coiling speeds as fourth process data depending on speed or velocity and radial distance to the axis (12) of rotation or speed and coil circumference, the computational instruction preferably making these theoretical feed velocities or speeds comparable, as fourth process data, with the corresponding first and/or second process data, in order to determine the third process data therefrom, for example for speed adaptation.

15. Coiling device for or in a device according to Claim 14, **characterized in that** the coiling device (2a) comprises over [sic] a controlled clamping device (9) for at least one cable end and/or mandrels (13) which determine the internal diameter of the coil and can be displaced radially relative to the axis of the coil and/or optionally in the axial direction of the coil during the removal process.

16. Device according to Claim 14 or according to Claim 15 comprising a coiling device, **characterized in that** the coiling device (2a) has a coiling pan and/or a coiling plate (8), and/or that the coiling pan or the coiling plate (8) has a base (14) which can be displaced relative to the mandrels (13) in the axial direction of the coil, or that an automatic delivery device for the coil is provided which makes it possible to remove the coil in a geometrically defined or undefined manner.

17. Device according to Claim 16, **characterized in that** the coiling pan or the coiling plate (8) has, on its base (14), removable spacers (15) which keep the coil a distance away from the base (14) so that the coil can be gripped from underneath or from behind by an operator and/or by a removal device and/or by a binding device.

18. Device according to Claim 16 or 17, **characterized in that** at least one cable binding device (38) is coordinated with the coiling device (2a), which cable binding device (38) performs a binding process on the coil during operation in at least one position - preferably defined under program control.

19. Device according to any of Claims 11-18, **characterized in that** the sensor (7) is in the form of a coil diameter sensor and/or in the form of a cable position sensor and/or in the form of a cable geometry sensor, preferably in the form of a mechanical or optoelectronic sensor.

20. Device according to any of Claims 16-19, **characterized in that** two adjacent coiling pans or coiling plates (8a, 8b) are provided, in which coils can be formed alternately under process control, a common cable diverter (16) which has two separate cable feed ducts (17a, 17b) which are independent of one another and can be positioned, alternately and under program control, opposite a cable exit (18) of the cable preparation machine (1a) being mounted upstream of the two coiling pans or coiling plates (8a, 8b), and/or that a motor-controlled cable guide arm (19) which, during operation, makes it possible to position the cable relative to the coiling pan or to the coiling plate (8) with the aid of the third process data under program control is coordinated with the or each coiling pan or each coiling plate (8a, 8b), and/or that a common cover (20) is coordinated with the two coiling devices (8), which cover (20) enables rotation or coiling operation of only the covered coiling device (8a) with control by the safety circuit.

21. Device according to Claim 20, **characterized in that** the cable diverter (16) is equipped with at least one third cable guide duct for not guiding a cable to the coiling pan or to the coiling plate (8), and/or that the cable diverter (16) is removable, preferably under motor power or manually.

22. Device according to any of Claims 16-21, **characterized in that** a cable feed arm (10) on a cable guide arm (19) is coordinated with each coiling pan or with each coiling plate (8), which cable feed arm (10) is pivotable about an axis (21) and is geometrically related to a sensor connected to the second program control (4a), so that it makes it possible, under program control, to guide a cable during coiling and/or to monitor coil formation and/or the cable.

23. Device according to any of Claims 13-19 or 21-22, **characterized in that** it comprises a cable diverter (16) and at least two cable guide ducts, of which at least one is provided for feeding a cable to the coiling device and at least one further one is provided for not feeding a cable to the coiling device, or that at least one cable diverter (16) is removable - preferably under motor power - so that fed cables are not transported into the coiling pan or onto the coiling plate (8).

24. Device according to any of Claims 16-23, **characterized in that** a position detection sensor (7) is arranged on the coiling pan or on the coiling plate (8), or that the drive of the coiling pan or of the coiling plate (8) is controlled in such a way that the rotary position of the coiling pan or of the coiling plate (8) can be fixed for cable feed, preferably the second program control (4a) comprising a sequence which makes it possible to lay at least one of the cable ends of the coil in a defined position for removal or binding purposes, preferably by a or by the cable guide arm (19) and/or by rotary positioning of the coiling pan or of the coiling plate (8).

25. Device according to any of Claims 10-24, **characterized in that** the program comprises tables and/or computational instructions with data for startup ramp controls, which can be used for optimal control of the coiling pan drive or coiling plate drive.

26. Device according to any of Claims 16-25, **characterized in that** the coiling pan drive or coiling plate drive comprises brakes and/or is formed in such a way that it can be operated in a braking mode, and/or that said drive is equipped with a power consumption sensor which, during operation, monitors the power consumption of the drive and feeds back the values for control purposes to the second program control.

27. Device according to any of Claims 13-26, **characterized in that** the additional device (2a) is upstream or downstream of the cable preparation machine (1a), or that the additional device is connected parallel to the cable preparation machine.

28. System for the preparation, insulation stripping and further processing of a cable, at least one second device for cable preparation being upstream of and/or a device (2a) for further processing of cables being downstream of and/or connected parallel to a first cable insulation stripping device (1a), **characterized in that** each of the devices is provided with a separate program control (3, 4) having in each case a separate program, of which the first program control (3) of the cable insulation stripping device (1a) provides, in the operating state, first process data specific to insulation stripping and/or to the cable and/or to the feed via at least one data transfer unit (5) in each case, to the other second program controls (4), the program of the second program controls (4a) comprising at least one computational instruction which makes it possible to combine the first process data with further third process data specific to preparation or to further processing, in order to derive therefrom control-specific process data for the drives of the preparation device or further processing device (2a).

## Revendications

1. Procédé pour le travail de câbles comprenant un premier dispositif de travail de câbles (1) et au moins un second dispositif de travail de câbles (2) ou un accessoire (2a), le premier dispositif de travail de câbles (1) ayant une première commande programmée (3), qui contient un premier programme, **caractérisé en ce que** le second dispositif de travail de câbles (2) ou l'accessoire (2a) est muni d'une propre seconde commande programmée (4), qui est séparée spatialement de la première commande programmée et est munie d'un second programme,
**que** le second dispositif de travail de câbles (2) ou l'accessoire (2a) est relié au premier dispositif de travail de câbles (1) par une unité de transfert de données (5),
**et que** le second programme est formé de manière qu'il reçoit des données du premier programme au moyens de l'unité de transfert de données (5) et en engendre des données de commande, avec lesquelles, en cas de service, il commande le second dispositif de travail de câbles (2), au moins part de ces données de commande et/ou des autres données de la seconde commande programmée (4) étant préférablement réappliquées à la première commande programmée (3) au moyens de l'unité de transfert de données (5).

2. Procédé selon la revendication 1, dans lequel un dispositif d'empilage, bobineuse ou de déroulement est choisi comme accessoire (2a) d'une machine de travail de câbles (1a) comprenant au moins une unité d'avance de câble (22) et au moins une unité de travail de câbles, et dans lequel le câble à travailler est déplacé dans au moins une direction d'avance de câble (23), des premières données de processus relevantes pour l'avance et/ou spécifiques du câble (des données de mesure et/ou de commande et/ou du câble) de la première commande programmée (3) étant mis à la disposition avant et/ou pendant le travail de câble ou pendant l'avance de câble à l'unité de transfert de données (5) et étant balayées par la par la seconde commande programmée (4a), pour effectuer puis, ayant l'information de ces premières données de commande, un calcule de processus en fonction des secondes données de commande relevantes pour le résultat, qui peuvent être prédéfinies et/ou mesurées et qui concernent des résultats en vue ou mesurés de l'accessoire (2a), le résultat dudit calcule définissant des troisièmes données de commande, **et** que ces troisièmes données de commande sont utilisées pour commander l'accessoire (2a).

3. Procédé selon la revendication 1 ou 2, **caractérisé en ce que** l'on choisit une troisième commande programmée (5a), par exemple une logique de commande ou un ordinateur et/ou un interface (5b), comme unité de transfert de données, qui, en particulier, est formé comme FELD-BUS.

4. Procédé selon la revendication 2 ou 3, **caractérisé en ce que** des données relevantes pour le résultat ou pour l'avance soit du calcule de processus, soit des autres sources de données (6) qui alimentent la seconde commande programmée (4), sont réappliquées à la première commande programmée (3).

5. Procédé pour travailler un câble dans une machine de travail de câbles (1) commandée par programme et pour le pré-travailler en précédence et/ou pour le travailler ultérieurement en parallèle et/ou subséquemment dans un accessoire (2a) selon une des revendications 2 à 4, **caractérisé en ce que** les secondes commandes programmées (4a) sont intégrées dans l'accessoire (2a),
**et qu**'au moins un programme les est adjoint,
**et que** le programme est programmée de sorte, qu'il, en fonction des étapes de programme de la première commande programmée (3), fourni les valeurs de celle-ci relevants pour l'avance et/ou des données de câble et/ou des données de travail à l'unité de transfert de données (5) et y les balaye et effectue dans l'accessoire (2a) un processus programmé de prétravail et/ou de travail en parallèle et/ou ultérieur, **ledit** programme balayant des données de mesure d'au moins un capteur (7), qui mesure au moins un paramètre de la géométrie ou position actuelle du câble, et convertit ces données de mesure comme secondes données de processus en fonction des premières données de processus aux troisièmes données de processus.

6. Procédé selon une quelconque des revendications précédentes, **caractérisé en ce que** l'accessoire est formé comme au moins un des appareils suivants, et que le travail précédent et/ou en parallèle et/ou ultérieur est effectué dans au moins une étape de travail typique pour cet appareil:
a) bobineuse (2a) comprenant une cuve de bobinage ou un disque de bobinage (8a),
b) Wire Stacker (dispositif d'empilage de câble),
c) Prefeeder (unité de déroulage de câble),
d) appareil de marquage de câble,
e) dispositif de travail des bouts de câbles effectuant des étapes de travail comme par exemple particulièrement: twist (tordre), fluxer, étainer, braser, souder, crimp (sertisser), emmancher par pression des contacts ou des douilles, placer des garnitures, des logements de prise etc.
f) appareil de travail de couches de câble, particulièrement comprenant des outils mécaniques ou thermiques ou pareil,
g) dispositif de transport de câbles,
h) dispositif de ligature.

7. Procédé selon la revendication 6, **caractérisé en ce que** le câble dans la bobineuse (2a) est saisi et serré en étant commandé par programme par un dispositif de serrage (9) relié à la bobineuse, de préférence tant de temps jusqu'à ce que le processus de bobinage soit terminé, **dans lequel** la bobineuse (2a), pendant le travail, effectue des mouvements d'accélération et de rotation dans et contre les directions d'avance (23) du câble de manière qu'un effort de traction programmable au dedans d'une domaine d'effort de traction définie résultera dans le câble pendant tout le processus de bobinage tout en évitant le mesurage directe de cet effort de traction, ou **dans lequel** la bobineuse (2a), pendant le travail, effectue un dépôt sans traction géométriquement défini d'au moins un bout de câble, et préférablement de tous les spires de câble, par son entraînement commandé par programme.

8. Procédé selon une quelconque des revendications précédentes, **caractérisé en ce que** les valeurs de l'entraînement, particulièrement les valeurs d'avance, de la machine da travail de câbles influencent les valeurs d'avance correspondants de la bobineuse (2a) comme premiers données de processus au moyens des troisième données de processus, ayant l'information des secondes données de processus, qui comprennent particulièrement le diamètre de coil actuel, pour atteindre ainsi un effort de traction de câble ajusté par le programmage au dedans d'une domaine d'effort de traction limitée ou un dépôt sans effort de traction, de préférence sans mesurer l'effort de traction lui-même.

9. Procédé selon une quelconque des revendications précédentes, **caractérisé en ce que** le bout arrière d'un câble enroulé est laissé ou positionné au fin d'un processus de bobinage dans un bras d'amenée de câble (10), et/ou que la cuve de bobinage ou le disque de bobinage (8), au fin du processus de bobinage, est tourné dans une certaine position de manière qu'au moins un des bouts du câble se trouve à un certain place, qui peut être préprogrammé.

10. Dispositif comprenant au moins un premier dispositif de travail de câbles (1) et au moins un second dispositif de travail de câbles (2), une unité de transfert de données (5) entre lesdits deux dispositifs (1, 2), et une première commande programmée (3) dans le premier dispositif de travail de câbles (1), **caractérisé en ce que**
le second dispositif de travail de câbles (2) comprend une seconde commande programmée (4) muni d'un programme, qui, en cas de service, reçoit des données relevant pour le travail de câbles de la première commande programmé (3) au moyens de l'unité de transfert de données (5) et les convertit en des données de commande pour le second dispositif de travail de câbles (2).

11. Dispositif selon la revendication 10, **caractérisé en ce que** la première commande programmée (3) et/ou la seconde commande programmée (4) et/ou l'unité de transfert de données (5) est reliée à au moins une source de données (6) et/ou au moins un capteur (7), qui sont adaptés à influencer les données relevants pour le travail de câbles et/ou les données de commande,
**et/ou qu'**une rétroaction existe de la seconde commande programmée (4) à la première commande programmée (3), de préférence au moyens de l'unité de transfert de données (5),
**et/ou que** l'unité de transfert de données est formée comme interface (5b), particulièrement comme FELDBUS, ou comme troisième commande programmée (5a), particulièrement comme ordinateur.

12. Dispositif de travail de câbles selon une des revendications 10 ou 11, **caractérisé en ce que** la première et la seconde commande programmée (3, 4) comprennent un interface (5b), préférablement formé comme FELD-BUS, et à celui-ci, en cas de service, met à disposition des données relevantes pour l'avance et/ou pour le travail de câbles d'une manière prélevable.

13. Dispositif pour l'exécution d'un procédé selon une quelconque des revendications 1 à 9, comprenant une première machine de travail de câbles (1a), qui inclue une première commande programmée (3), et au moins un accessoire (2a), **caractérisé en ce qu'**une unité de transfert de données (5b) est adjointe à la première commande programmée pour transférer certaines premières données de processus relevantes pour l'avance ou pour le travail de câbles,
**qu'**une seconde commande programmée (4a) est adjointe a au moins un des accessoires (2a), une première entrée de ladite seconde commande étant adaptée à être reliée à l'unité de transfert de données (5b),
**que** la seconde commande programmée (4a) est, de préférence, logée dans l'accessoire (2a) et a des secondes données de processus à sa disposition,
**que** un seconde entrée de ladite seconde commande, le cas échéant, est reliée à une unité d'entrée (6a) et/ou à au moins un capteur (7) pour compléter les secondes données de processus,
**et que** la seconde commande programmée (4a) contient un programme, qui rend combinable les premières données de processus avec les secondes données de processus pour obtenir des les troisièmes données de processus,
la seconde commande programmée (4a), au côté de la sortie, étant reliée avec un asservissement (11) pour l'accessoire ou pour les accessoires (2a) en mettant à la disposition, en cas de service, les troisièmes données de processus à l'asservissement (11) comme des données de commande.

14. Dispositif selon la revendication 13, particulièrement comprenant une bobineuse (2a) comme accessoire, incluant au moins un dispositif d'amenée de câble (10), au moins un dispositif d'entraînement et, de préférence, au moins un dispositif de serrage (9) pour un bout de câble, **caractérisé en ce que** la seconde commande programmée (4a), au côté de l'entrée, est reliée avec au moins un capteur (7) pour gagner des secondes données de processus, qui en état de service mesure au moins un valeur géométrique du coil et/ou au moins un valeur de la position et/ou de la géométrie du câble,
**et que** le programme comprend une règle de calcul pour calculer des vitesses d'avance de câble théoriques et/ou des vitesses de rotation théoriques de la bobineuse comme des quatrièmes données de processus en fonction de la vitesse de rotation ou de la vitesse et de la distance radiale de l'axe de rotation (12) ou de la vitesse de rotation et le périmètre du coil,
**et que** la règle de calcul, de préférence, rend comparable ces vitesses d'avance ou vitesses de rotation théoriques comme des quatrièmes données de processus avec les premières et/ou secondes données de processus correspondantes pour en déterminer les troisièmes données de processus, par exemple pour faire une adaptation de la vitesse de rotation.

15. Bobineuse pour ou dans un dispositif selon la revendication 14, **caractérisé en ce que** la bobineuse (2a) comprend un dispositif de serrage commandé (9) pour au moins un bout de câble
**et/ou** des mandrins d'enroulement (13), qui déterminent le diamètre intérieur du coil, et qui sont déplaçables, lors de processus d'enlèvement, radialement à l'axe du coil et/ou, le cas échéant, en direction de l'axe du coil.

16. Dispositif selon la revendication 14 ou selon la revendication 15 comprenant une bobineuse, **caractérisé en ce que** la bobineuse (2a) comprend une cuve de bobinage ou un disque de bobinage (8),
**et/ou que** la cuve de bobinage ou le disque de bobinage (8) comprend un fond (14), qui est déplaçable relativement aux mandrins d'enroulement (13) en direction axiale du coil,
**ou qu'**un dispositif dispensateur de coil automatique est prévu, qui défini le coil de façon géométrique ou le rend enlevable sans définition.

17. Dispositif selon la revendication 16, **caractérisé en ce que** la cuve de bobinage ou le disque de bobinage (8) comprend à son fond (14) des écarteurs enlevables (15), qui cause un tel écartement entre le coil et le fond (14), qu'un opérateur et/ou un dispositif d'enlèvement et/ou un dispositif de ligature peut ramasser le coil d'en bas ou par derrière.

18. Dispositif selon la revendication 16 ou 17, **caractérisé en ce qu**'au moins un dispositif de ligature de câble (38) est adjoint à la bobineuse (2a) et effectue, en cas de service, un processus de ligature à au moins une position du coil, préférablement définie par commande programmée.

19. Dispositif selon une quelconque des revendications 11 à 18, **caractérisé en ce que** le capteur (7) est formé comme capteur de diamètre de coil **et/ou** comme capteur de position de câble et/ou comme capteur de géométrie de câble, préférablement comme capteur mécanique ou optoélectronique.

20. Dispositif selon une quelconque des revendications 16 à 19, **caractérisé en ce que** deux cuves de bobinage ou disques de bobinage (8a, 8b) sont prévus et disposés en voisinage, dans lesquels on peut former alternativement des coils sous commande programmée, un dispositif de séparation (16) commun étant monté en tête les deux cuves de bobinage ou disques de bobinage (8a, 8b), qui comprend deux canaux d'amenée de câble (17a, 17b) séparés et indépendants l'un de l'autre, qui peuvent être alternativement mis en face, en étant commandé par programme, à une sortie de câble (18) de la machine de travail de câbles (1a),
**et/ou qu**'un bras de guidage de câble (19) commandé par moteur est adjoint à la ou chaque cuve de bobinage ou chaque disque de bobinage (8a, 8b), qui en service, par commande programmée, rend positionnable le câble relativement à la cuve de bobinage ou au disque de bobinage (8) au moyens des troisièmes données de processus,
**et/ou qu'**un recouvrement commun (20) est adjoint aux deux bobineuses (8) et libère, par commande de sécurité, seulement la bobineuse couverte respective (8a) pour la fonction de rotation ou de bobinage.

21. Dispositif selon la revendication 20, **caractérisé en ce que** le dispositif de séparation (16) est muni au moins d'un troisième canal de guidage de câble pour ne guider pas un câble à la cuve de bobinage ou au disque de bobinage (8),
et/ou que le dispositif de séparation (16) peut être éloigné, de préférence par moteur ou manuellement.

22. Dispositif selon une quelconque des revendications 16 à 21, **caractérisé en ce qu**'un bras d'amenée de câble (10) est adjoint à chaque cuve de bobinage ou chaque disque de bobinage (8) et est attaché à un bras de guidage de câble (19), qui pivote autour d'un axe (21) et est en relation géométrique à un capteur relié à la seconde commande programmée de manière qu'il rend possible, en étant commandé par programme, le guidage d'un câble pendant le bobinage et/ou le contrôle de la formation du coil et/ou du câble.

23. Dispositif selon une quelconque des revendications 13 à 19 ou 21 à 22, **caractérisé en ce qu'**il comprend un dispositif de séparation de câble (16) et au moins deux canaux de guidage de câble, dont au moins un est prévu pour amener un câble à la bobineuse et au moins un autre pour n'amener pas un câble à la bobineuse,
**ou qu**'au moins un dispositif de séparation de câble (16) peut être éloigné, de préférence par moteur, de manière que des câbles avancés ne sont pas transportés dans la cuve de bobinage ou au disque de bobinage (8).

24. Dispositif selon une quelconque des revendications 16 à 23, **caractérisé en ce qu'**un capteur de détection de position (7) est disposé à la cuve de bobinage ou au disque de bobinage (8),
**ou que** l'entraînement de la cuve de bobinage ou du disque de bobinage (8) est commandé de manière que la position rotative de la cuve de bobinage ou du disque de bobinage (8) en relation à l'amenée de câble peut être déterminée,
la seconde commande programmée (4a) comprenant de préférence une séquence, qui rend il possible de mettre au moins un des bouts de câble du coil à une position définie au fin de l'extraire ou d'une ligature, préférablement par un ou le bras de guidage de câble (19) et/ou par un positionnement rotatif de la cuve de bobinage ou du disque de bobinage (8).

25. Dispositif selon une quelconque des revendications 10 à 24, **caractérisé en ce que** le programme comprend des tables et/ou des règles de calcul ayant des données des commandes de rampes de démarrage, qui peuvent être utilisées pour une commande d'entraînement optimale de la cuve de bobinage ou du disque de bobinage.

26. Dispositif selon une quelconque des revendications 16 à 25, **caractérisé en ce que** l'entraînement de la cuve de bobinage ou du disque de bobinage comprend des freins **et/ou** est formé d'une manière qu'il peut être opéré dans un mode de freinage,
**et/ou qu'**il est muni d'un capteur de puissance absorbée, qui, en service, contrôle la puissance absorbée de l'entraînement et réapplique les valeurs à la seconde commande programmée à fin de l'asservissement.

27. Dispositif selon une quelconque des revendications 13 à 26, **caractérisé en ce que** l'accessoire (2a) est disposé en précédence de ou après la machine de travail de câbles (1a),
ou que l'accessoire est mis en parallèle à la machine de travail de câbles.

28. Système pour préparer, dénuder et travailler ultérieurement un câble, dans lequel au moins un second dispositif de préparation de câbles est mis en précédence d'un premier dispositif de dénudage de câbles (1a) et/ou un dispositif de travail ultérieur de câbles (2a) est mis en série et/ou en parallèle, **caractérisé en ce qu'**une commande programmée propre (3, 4) ayant chacune un programme propre est disposée dans chacun desdits dispositifs, dont la première commande programmée (3) du premier dispositif de dénudage de câbles (1a), en service, met à disposition des premières données de processus spécifiques pour le dénudage et/ou le câble et/ou l'avance aux autres secondes commandes programmées (4) par au moins une unité de transfert de données (5) respective,
**et dans lequel** le programme des secondes commandes programmées (4a) comprend au moins une règle de calcul, qui rend combinables les premières données de processus avec des autres, troisièmes données de processus spécifiques pour la préparation et/ou le travail ultérieur pour en dériver des données de processus spécifiques pour la commande pour les entraînements du dispositif de préparation et/ou de travail ultérieur (2a).
